# FASCICULE DE BREVET EUROPEEN

(11) **EP 3 082 497 B1**
(45) Date de publication et mention de la délivrance du brevet: **29.05.2019**
(21) Numéro de dépôt: 14815386.9
(22) Date de dépôt: 19.12.2014
(51) Int. Cl.: A45D 40/06, A45D 40/02, A45D 40/16, A45D 40/00

(54) **CUPULE ET RÉCEPTACLE POUR PRODUIT COSMÉTIQUE, NOTAMMENT POUR BÂTON DE PRODUIT COSMÉTIQUE, COMPRENANT LADITE CUPULE**
KAPPE UND KOSMETIKBEHÄLTER, INSBESONDERE FÜR KOSMETIKSTIFT, MIT SOLCH EINER KAPPE
CAP, AND COSMETIC CONTAINER, PARTICULARLY FOR COSMETIC STICK AND INCLUDING SAID CAP

(30) Priorité: 20.12.2013 FR 1363148
(43) Date de publication de la demande: 26.10.2016
(73) Titulaire: Albéa Services, 92230 Gennevilliers (FR)
(72) Inventeur: LIARD, Jérôme, 72380 Sainte Jamme Sur Sarthe (FR)
(74) Mandataire: Gevers & Orès
(86) Numéro de dépôt international: PCT/EP2014/078884
(87) Numéro de publication internationale: WO 2015/092029

(56) Documents cités:
- EP-A2- 1 803 369
- JP-A- 2006 263 271
- JP-U- H 043 617
- JP-U- S6 293 919

## Description

Le domaine de l'invention est l'emballage de produit cosmétique. L'invention concerne plus particulièrement une cupule et un réceptacle pour produit cosmétique, notamment pour bâton de produit cosmétique, en particulier rouge à lèvres, comprenant ladite cupule.

Il est connu de prévoir de tels réceptacles avec un corps, un mécanisme de mise en mouvement de la cupule, ladite cupule portant le bâton de produit cosmétique. Ledit mécanisme de mise en mouvement est composé dudit corps et d'un guide monté dans ce corps. Ce mécanisme permet l'entraînement de la cupule en rotation, et/ou en translation, afin d'escamoter le bâton de produit cosmétique à l'intérieur du réceptacle, ou de l'en sortir pour le rendre accessible à un utilisateur qui souhaite se maquiller avec.

Une fois que l'utilisateur considère le bâton comme usagé, il jette le réceptacle en entier.

Pour pallier cet inconvénient, l'art antérieur propose des réceptacles avec des cupules interchangeables ou amovibles. Cependant, les cupules amovibles de l'art antérieur sont coûteuses - systèmes aimantées - ou détériorent le bâton de produit cosmétique, par exemple lors de l'introduction de la cupule de remplacement dans le réceptacle.

Le document EP 1 803 369 A2 décrit un distributeur dans lequel la pâte solide est changeable.

Un but de la présente invention est de proposer un réceptacle à coûts maitrisés qui comprend une cupule amovible qui limite les interférences non désirées avec le bâton de produit cosmétique.

Ainsi l'invention concerne une cupule pour réceptacle pour produit cosmétique, notamment pour bâton de produit cosmétique, ladite cupule étant apte à recevoir le produit, et à être entrainée par un mécanisme, dit mécanisme d'actionnement dudit réceptacle.

Selon l'invention, la cupule comporte deux pièces : une première pièce, dite cupule inférieure, configurée pour coopérer avec le mécanisme d'actionnement ; et une seconde pièce, dite cupule supérieure, apte à recevoir le produit, les cupules supérieure et inférieure présentant une section transversale circulaire ; les cupules inférieure et supérieure étant amovibles l'une par rapport à l'autre, la solidarisation et/ou la désolidarisation desdites deux pièces se faisant par emboîtement desdites deux pièces l'une avec l'autre par déformation élastique selon des efforts orientés tangentiellement à la section circulaire de ladite cupule inférieure.

La cupule pour réceptacle de l'invention présente l'avantage de proposer un couplage mécanique entre les cupules inférieure et supérieure, couplage ne faisant pas intervenir de pièce présentant un coût élevé du point de vue industriel.

D'autre part, ce couplage se fait par déformation élastique selon une direction des efforts en cause qui permet de ne pas abîmer le bâton de produit cosmétique. En effet, la cupule supérieure qui porte le bâton de produit cosmétique ne subit pas de contrainte mécanique radiale et le bâton qu'elle porte reste intact, même lors d'un changement de cupule.

Selon différents modes de réalisation de l'invention, qui pourront être pris ensemble ou séparément :
- la solidarisation et/ou la désolidarisation desdites deux pièces se fait par déformation élastique de la cupule inférieure par la cupule supérieure,
- la solidarisation et/ou la désolidarisation desdites deux pièces se fait par encliquetage d'une partie faisant saillie de la cupule supérieure dans une partie en creux de la cupule inférieure,
- les cupules supérieure et inférieure sont creuses,
- les cupules supérieure et inférieure sont ouvertes à leurs extrémités, ou borgnes,
- les cupules supérieure et inférieure définissent chacune une paroi interne et une paroi externe,
- les cupules supérieure et inférieure s'étendent selon une direction principale d'extension longitudinale, dit axe principal,
- la cupule supérieure comprend un moyen de retenu mâle,
- ledit moyen de retenu mâle s'étend en saillie à partir de la paroi externe la cupule supérieure, selon une direction transversale à l'axe principal, notamment une direction sensiblement orthogonale et/ou radiale,
- ledit moyen de retenu mâle est apte à coopérer avec un moyen de retenu femelle appartenant à la cupule inférieure,
- le moyen de retenu femelle est une mâchoire apte à retenir le moyen de retenu mâle,
- ladite mâchoire est apte à s'ouvrir et/ou se fermer selon une direction orthogonale à l'axe principal et à ladite direction transversale,
- le moyen de retenu mâle est un picot, notamment sensiblement cylindrique,
- le picot et la mâchoire coopèrent par encliquetage,
- le moyen de retenu mâle est issu de matière avec la cupule supérieure,
- la cupule supérieure est borgne,
- la cupule supérieure présente une première extrémité axiale ouverte et une seconde extrémité axiale fermée, opposée à ladite première extrémité axiale,
- la cupule supérieure présente un évidement au voisinage de ladite seconde extrémité axiale de manière à éviter tout effet de pistonnage lors de son assemblage avec le produit, notamment avec un bâton de produit cosmétique,
- la cupule supérieure présente une collerette sur sa paroi externe, au voisinage de ladite première extrémité ouverte,
- ladite collerette comporte une rainure, et/ou une nervure, de manière à permettre à un outil de venir en prise avec,
- la cupule supérieure comporte, sur sa paroi interne, des nervures destinées à assurer le maintien du bâton de produit cosmétique,
- lesdites nervures sont sensiblement parallèles entre elles, ainsi qu'à l'axe principal,
- la mâchoire est située au fond d'une fente de la cupule inférieure,
- la fente comprend une ouverture en forme d'entonnoir au niveau d'une première extrémité axiale de la cupule inférieure, la fente s'étendant suivant l'axe principal vers l'extrémité axiale de la cupule inférieure opposée à ladite première extrémité axiale,
- la cupule inférieure présente un bourrelet de matière au voisinage du fond de la fente,
- ledit bourrelet de matière s'étend en saillie à partir de la paroi externe de la cupule inférieure, selon une direction sensiblement orthogonale à l'axe principal, notamment une direction radiale,
- ledit bourrelet de matière est apte à coopérer avec le mécanisme d'actionnement,
- ledit bourrelet est issu de matière avec la cupule inférieure,
- la cupule supérieure comprend un moyen de guidage mâle, distinct du moyen de retenu de la cupule supérieure,
- ledit moyen de guidage mâle s'étend en saillie à partir de la paroi externe de la cupule supérieure, selon une direction sensiblement orthogonale à l'axe principal, notamment une direction radiale,
- ledit moyen de guidage est une nervure,
- ledit moyen de guidage est issu de matière avec la cupule supérieure,
- le moyen de guidage est destiné à buter à l'intérieur de la fente de la cupule inférieure, en particulier lors de la solidarisation des cupules inférieure et supérieure et/ou lors de la mise en mouvement de la cupule,
- la cupule selon l'invention comprend deux moyens de retenu mâle situés en vis-à-vis de part et d'autre d'un plan comprenant l'axe principal,
- la cupule selon l'invention comprend deux moyens de retenu femelle situés en vis-à-vis de part et d'autre d'un plan comprenant l'axe principal,
- la cupule selon l'invention comprend deux moyens de guidage situés en vis-à-vis de part et d'autre d'un plan comprenant l'axe principal, en particulier entre les moyens de retenus et l'extrémité ouverte de la cupule supérieure,
- chaque moyen de guidage est situé sur une ligne qui passe par un des moyens de retenu mâle et qui est parallèle à l'axe principal,
- la cupule supérieure comprend un épaulement de manière à ce qu'une section transversale d'une partie supérieure de la cupule supérieure présente un diamètre interne supérieur au diamètre interne d'une section transversale d'une partie inférieure de ladite cupule supérieure,
- les cupules inférieure et supérieure sont moulées,
- les cupules inférieure et supérieure sont en matière plastique.

L'invention concerne aussi un réceptacle pour produit cosmétique, notamment pour bâton de produit cosmétique, comprenant une cupule telle que décrite ci-dessus.

Selon l'invention, ledit réceptacle comprend en outre un corps et un mécanisme d'actionnement configuré pour entraîner la cupule dans un mouvement de rotation, et/ou de translation, par rapport au corps.

L'invention sera mieux comprise, et d'autres buts, détails, caractéristiques et avantages de celle-ci apparaîtront plus clairement au cours de la description explicative détaillée qui va suivre, d'au moins un mode de réalisation de l'invention donné à titre d'exemple purement illustratif et non limitatif, en référence aux dessins schématiques annexés.

Sur ces dessins :
- la figure 1 représente une vue en perspective d'un exemple de réalisation d'une cupule supérieure selon l'invention ;
- la figure 2 représente une vue en perspective d'un exemple de réalisation d'une cupule inférieure selon l'invention ;
- la figure 3 représente une vue en perspective d'un exemple de réalisation d'un mécanisme d'actionnement selon l'invention ;
- la figure 4 représente une vue en perspective d'un exemple d'assemblage entre le mécanisme d'actionnement de la figure 3 et un corps de réceptacle selon l'invention ;
- la figure 5 représente une vue écorchée en perspective de l'assemblage/désassemblage entre : une cupule supérieure du type de celle représentée à la figure 1 et une cupule inférieure du type de celle représentée à la figure 2 ; la cupule inférieure étant représentée montée dans un mécanisme d'actionnement du type de celui de la figure 3 ;
- la figure 6 illustre l'assemblage/désassemblage représenté à la figure 5, à une étape différente ;
- la figure 7 illustre l'assemblage/désassemblage des figures 5 et 6, les cupules supérieure et inférieure étant solidaires l'une de l'autre ;
- la figure 8 est une vue en coupe axiale de la cupule supérieure de la figure 1 ;
- la figure 9 est un schéma indiquant les forces qui s'exercent sur la cupule inférieure lors de l'assemblage/désassemblage des cupules inférieure et supérieure.

Comme illustré aux figures 1 à 4, l'invention concerne une cupule pour réceptacle pour produit cosmétique, notamment pour bâton de produit cosmétique. Ledit réceptacle comprend ici un corps 40, la cupule 10, 20 prévue apte à recevoir le produit, et un mécanisme, dit mécanisme d'actionnement 30, configuré pour entraîner la cupule 10, 20 dans un mouvement de rotation, et/ou de translation, par rapport au corps 40.

Le bâton de produit cosmétique est, par exemple, un bâton de rouge à lèvres (non représenté). Les bâtons de rouges à lèvres connus présentent une section transversale de forme circulaire, bien que des variantes existent.

La cupule 10, 20 présente ici, comme les bâtons de rouges à lèvres connus, une section transversale sensiblement circulaire. Cependant, cela n'exclue aucunement les cupules 10, 20 aux sections transversales complexes (polygone, formes composés avec parties circulaires et droites, ...) destinées à recevoir des bâtons de rouges à lèvres ayant une section voisine de ladite cupule 10, 20.

La figure 3 illustre le mécanisme d'actionnement 30 permettant de mettre en mouvement la cupule 10, 20 représentée aux figures 1 et 2. Le mécanisme 30 représenté sur cette figure est muni d'une rainure de guidage 38. Comme évoqué ci-dessus, l'exemple de mécanisme 30 représenté présente une section transversale circulaire, sans que cela soit limitatif.

D'autre part, il est intéressant de noter que le mécanisme d'actionnement 30, comme la cupule 10, 20, présente une direction principale d'extension longitudinale, qui sera dit axe principal dans la suite, et repérée par l'axe X sur les figures.

Dans l'exemple de la figure 3, la rainure 38 entraîne la cupule dans un mouvement de translation le long de l'axe X. Cette rainure 38 est sensiblement rectiligne et parallèle à l'axe X. Il est tout à fait envisageable que le mécanisme 30 comprenne plusieurs pièces, dont l'une présente ladite rainure et l'autre une zone de préhension 50 dudit réceptacle.

Le corps 40, visible à la figure 4, enveloppe le mécanisme 30. Ce corps 40 sera de préférence opaque et pourra porter des décorations sur sa face externe. L'utilisateur du réceptacle de l'invention maintiendra le corps 40 avec une de ses mains et entraînera le mécanisme 30 de son autre main afin, comme déjà vu, d'escamoter le bâton de produit cosmétique à l'intérieur du réceptacle, ou de l'en sortir pour le rendre accessible et se maquiller avec. Plus précisément, l'utilisateur, en actionnant le mécanisme 30, entraîne l'escamotage et/ou la sortie de la cupule 10, 20, cupule qui est apte à recevoir le produit cosmétique, notamment par coopération entre la cupule 10, 20 et une gorge en spirale, non visible, prévue sur une face intérieure du corps 40. L'invention n'est pas limitée à ce type de mécanisme d'actionnement et pourra tout aussi bien fonctionner avec des mécanismes de fonctionnement actionnables à une main, par exemple.

Selon l'invention, la cupule 10, 20 comporte deux pièces : une première pièce, dite cupule inférieure 20, configurée pour coopérer avec le mécanisme d'actionnement 30 ; et une seconde pièce, dite cupule supérieure 10, apte à recevoir le produit.

La cupule inférieure 20 est illustrée à la figure 2. Elle est réalisée par moulage et présente des formes particulières, lesdites formes ayant des fonctions techniques différentes. Une section transversale de la cupule inférieure 20 est représentée à la figure 9.

La cupule inférieure 20 présente deux extrémités axiales 22, 24 : une première extrémité axiale, dite extrémité haute 22, et une extrémité axiale opposée à l'extrémité haute 22 qui sera dite extrémité basse 24.

La cupule supérieure 10 est illustrée à la figure 1. Elle est aussi réalisée par moulage. Une section axiale de la cupule supérieure 10 est représentée à la figure 8.

Les cupules supérieure 10 et inférieure 20 sont creuses, notamment de section transversale circulaire, du moins sur l'exemple représenté sur les figures (exemple non limitatif). Elles définissent chacune une paroi interne et une paroi externe.

La cupule inférieure 20 est ouverte à ses deux extrémités 22, 24 tandis que la cupule supérieure 10 est borgne, du moins sur l'exemple représenté sur les figures (exemple non limitatif).

Comme cela est particulièrement visible sur la figure 2, la cupule inférieure 20 est fendue. Elle comporte en particulier une fente 26 qui présente une ouverture 27 en forme d'entonnoir au niveau de son extrémité haute 22. Cette fente 26 est traversante et elle s'étend vers l'extrémité basse 24, en suivant l'axe principal X. De plus, cette fente 26 se termine par une mâchoire 25.

La coopération de la cupule inférieure 20 avec le mécanisme d'actionnement 30 se fait grâce à des bourrelets de matières 28 présents sur la face externe de la cupule inférieure 20. Ces bourrelets de matières 28, en venant en prise avec la rainure 38 du mécanisme 30 et la gorge du corps 40, participent à l'entrainement de la cupule 10, 20 le long de l'axe principal X.

Il est prévu que les bourrelets 28 soient issus de matière de la cupule inférieure 20.

De plus, les bourrelets de matière 28 s'étendent en saillie à partir de la paroi externe de la cupule inférieure, selon une direction sensiblement orthogonale à l'axe principal X qui est ici une direction radiale, repérée Y sur les figures 1, 2, 8 et 9.

La cupule supérieure 10 comprend ici, sur sa paroi externe, un moyen de retenu mâle, dit picot 15 par la suite. Ce picot 15 est représenté cylindrique mais il pourra être de forme parallélépipédique ou de toute autre forme (pyramidal, ...). Ce picot 15 fait saillie de la paroi externe de la cupule inférieure 20, de préférence selon la direction radiale Y.

Il est prévu que le picot 15 soit issu de matière de la cupule supérieure 10.

Le picot 15 de la cupule supérieure 10 est destiné à coopérer avec la mâchoire 25 de la cupule inférieure 20, la mâchoire 25 étant apte à s'ouvrir et/ou se fermer selon une direction qui est orthogonale, à la fois à l'axe principal X, et à la direction radiale Y.

En effet, les cupules inférieure 20 et supérieure 10 sont amovibles l'une par rapport à l'autre, et la solidarisation et/ou la désolidarisation desdites deux pièces 10, 20 se fait par emboîtement desdites deux pièces 10, 20 l'une avec l'autre selon des efforts orientés tangentiellement à ladite cupule inférieure 20.

En particulier, la solidarisation et/ou la désolidarisation desdites deux pièces 10, 20 se fait par déformation élastique d'une partie de la cupule inférieure 20 par la cupule supérieure 10.

Ainsi, ce couplage se fait par déformation élastique selon une direction des efforts en cause qui permet de ne pas abîmer le bâton de produit cosmétique. En effet, la cupule supérieure qui porte le bâton de produit cosmétique ne subit pas de contrainte mécanique et le bâton qu'elle porte reste intact, même lors d'un changement de cupule. On évite en particulier d'imprimer au produit des efforts radiaux.

Ainsi, le réceptacle selon l'invention comprend une cupule amovible qui limite les interférences non désirées avec le bâton de produit cosmétique.

Plus particulièrement, les cupules supérieure 10 et inférieure 20 coopèrent par encliquetage du picot 15 et de la mâchoire 25.

Autrement dit, grâce à la direction donnée aux efforts en cause, le couplage/découplage des cupules supérieure 10 et inférieure 20 se fait par déformation de la seule cupule inférieure 20. Cette déformation, comme illustrée à la figure 9, permet de ne pas abîmer le bâton de produit cosmétique contenu par la cupule supérieure 10. En effet, le couplage/découplage des deux parties de cupule 10, 20 entraîne une déformation de la cupule inférieure 20, sans impacter la cupule supérieure 10, et donc sans impacter le bâton qu'elle contient.

La section de la figure 9 est réalisée au voisinage la mâchoire 25.

La coopération des picots 15 avec les deux mâchoires 25 apportent encore un avantage : celui de pouvoir orienter angulairement la cupule supérieure 10, et donc le bâton de rouge à lèvre, par rapport à la cupule inférieure 20, et donc par rapport à la base 40.

En effet, dans l'exemple illustré ici, la cupule supérieure 10 comprend deux picots 15, coopérant avec deux mâchoires 25. Ces picots15 vont de pair avec les mâchoires 25 et chaque paire de picot 15 / mâchoire 25 est situé en vis-à-vis, de part et d'autre d'un plan comprenant l'axe principal X.

L'orientation angulaire du bâton peut donc se faire sur une plage de 180° (deux paires de picot 15 / mâchoire 25 situées en vis-à-vis). L'avantage est essentiellement commercial. Par exemple, certaines marques de produit cosmétique impriment leur nom sur le bâton de rouge à lèvre et souhaitent que leur nom soit visible par les tiers lorsqu'un utilisateur se maquille.

Le nombre de paires de picot 15 / mâchoire 25 situées en vis-à-vis pourra être plus élevé. Par exemple trois paires de picot 15 / mâchoire 25 régulièrement réparties autour de la cupule 10, 20 permettront une orientation angulaire proche de 120°.

De plus, pour assurer un couplage/découplage optimum entre les cupules supérieure 10 et inférieure 20, il est prévu des nervures 16 qui, comme les picots 15, font saillie à partir de la paroi externe de la cupule supérieure 10. Ces nervures 16 sont distinctes des picots 15; elles se situent sur une ligne parallèle à l'axe X passant par un picot 15.

Dans l'exemple illustré ici, ces nervures 16 sont au nombre de deux. Chacune d'entre elles est destinée à buter à l'intérieur d'une des fentes 26 de la cupule inférieure 20, en particulier lors de la solidarisation des cupules inférieure 20 et supérieure 10 et/ou lors de la mise en mouvement de la cupule 10, 20.

Autrement dit, ces nervures 16 sont des moyens de guidage. Elles empêchent, en outre, la cupule supérieure 10 de basculer autour de la direction radiale Y; en particulier lorsque les cupules inférieure 20 et supérieure 10 sont solidaires et que la cupule 10, 20 est sortie par rapport au corps 40 (voir figure 7).

Il est prévu, que les nervures 16 soient issues de matière de la cupule supérieure 10.

D'autre part, l'assemblage entre les cupules supérieure 10 et inférieure 20 n'est pas permanent. Ainsi, la cupule inférieure 20 n'est pas conçue pour se rompre, encore moins au niveau de ses mâchoires 25. Au contraire, elle est conçue pour supporter un nombre élevé d'assemblage/désassemblage entre les deux parties de cupule 10, 20, en particulier grâce à une élasticité au niveau de ses mâchoires 25.

Sur les figures 5 à 7 la cupule inférieure 20 est représentée montée dans le mécanisme d'actionnement 40. En particulier, il est particulièrement visible que les bourrelets de matière 28 sont situés au voisinage du fond de sa fente 26, lesdits bourrelets étant prévus pour coopérer avec les rainures 38 du mécanisme d'actionnement 30.

Il n'est pas prévu de pouvoir désassembler la cupule inférieure 20 du mécanisme d'actionnement 40 au cours de la vie du réceptacle de l'invention.

D'autre part, comme illustré sur la figure 5, la cupule supérieure 10 est borgne; elle présente une première extrémité axiale ouverte 12 et une seconde extrémité axiale fermée 14, opposée à ladite première extrémité axiale 12.

Sur la figure 5, on constate aussi que la cupule supérieure 10 présente une collerette 19 sur sa paroi externe, au voisinage de ladite première extrémité 12. Cette collerette 19 pourra comporter une rainure, et/ou une nervure (non représentées).

Cette collerette 19 présente l'avantage de permettre la manipulation de la cupule supérieure 10, que ce soit lors de son assemblage avec la cupule inférieure 20 ou lors de leur désassemblage.

Par exemple, sur une chaîne de fabrication, si le bâton de produit cosmétique présente un défaut de fabrication, il suffira de venir retirer la cupule supérieure 10 de l'ensemble « corps 40 + mécanisme 30 + cupule inférieure 20 », appelé par la suite « ensemble fixe 20, 30, 40 ».

Autrement dit, il suffira de mettre au rebut la cupule supérieure 10 et le bâton qui présente un défaut de fabrication ; tandis que l'ensemble fixe 20, 30, 40 pourra être réutilisé.

Un autre exemple consiste en l'interchangeabilité de cupules supérieures 10 lorsque l'utilisateur souhaite changer de teinte de maquillage, voire simplement lorsque le bâton de produit cosmétique est usé. L'utilisateur n'aura alors qu'à désassembler la cupule supérieure 10 de l'ensemble fixe 20, 30, 40 puis, y assembler une nouvelle cupule supérieure 10 munie du nouveau bâton de rouge à lèvres de son choix.

Pour rappel, les figures 5 à 7 représentent un assemblage (figures 5, 6 puis 7) - respectivement un désassemblage (figures 7, 6 puis 5) - entre une cupule supérieure 10 et une cupule inférieure 20 telles que décrites ci-dessus.

Ainsi, la figure 5 illustre une cupule supérieure 10 et un ensemble fixe 20, 30, 40. La cupule supérieure 10 y est représentée non solidaire de l'ensemble fixe 20, 30, 40.

La figure 6 illustre l'engagement - respectivement le désengagement - de la cupule supérieure 10 en vue de la solidariser à - respectivement de la désengager de - l'ensemble fixe 20, 30, 40, en particulier en vue de la solidariser à - respectivement de la désolidariser de - la cupule inférieure 20. On constate sur cette figure que la cupule supérieure 10 traverse la cupule inférieure 20 ouverte à ses deux extrémités 22, 24. La forme en entonnoir 27 à l'entrée de la fente 26 permet de faciliter l'assemblage des cupules supérieure 10 et inférieur 20, en particulier la mise en position de la cupule supérieure 10 dans la cupule inférieure 20.

La figure 7 illustre la cupule supérieure 10 alors qu'elle est solidaire de l'ensemble fixe 20, 30, 40. On constate qu'elle dépasse, par sa collerette 19, d'une hauteur h de l'extrémité haute 22 de la cupule inférieure 20. Cette hauteur h pourra être comprise, par exemple, entre 1mm et 3mm, et sera de préférence sensiblement égale à 2mm.

La figure 8 permet d'illustrer un exemple de nervures 13 de la cupule supérieure. Ces nervures 13 assurent le maintien du bâton de produit cosmétique dans la cupule supérieure 10. Dans l'exemple illustré, ces nervures 13 sont sensiblement parallèles entre elles, ainsi qu'à l'axe X. Cet exemple de nervures 13 n'est pas limitatif. En effet, l'invention n'est pas limité à cet exemple de nervures 13 qui pourront tout aussi bien former un angle avec l'axe X, voire s'étendre sur une hauteur plus ou moins élevée le long dudit axe X.

De plus, cette figure 8 illustre, en référence 11, un évidement au voisinage de la seconde extrémité axiale 14. Cet évidement 11 permet d'éviter tout effet de pistonnage lors de l'assemblage de la cupule supérieure 10 avec le bâton de rouge à lèvre. En effet, cet évidemment 11 sert à purger l'air éventuellement emprisonné lors de l'assemblage du bâton et de la cupule supérieure 10.

Il est à noter que la pièce intermédiaire - la cupule supérieure 10 - entre la cupule inférieure 20 et le bâton de rouge à lèvre entraîne une diminution du diamètre potentiel de ce bâton. En effet, la couche de matière supplémentaire apportée par la cupule supérieure 10 doit être compensée.

C'est pourquoi, la cupule supérieure 10 de l'invention présente un épaulement 17 et une variation de diamètre interne d1, d2 à partir de cet épaulement 17 (voir figure 8). Ainsi, le diamètre interne d1, proche de la seconde extrémité axiale 14, est prévu inférieur au diamètre interne d2, proche de la première extrémité axiale 12.

La valeur du diamètre d1 sera par exemple comprise entre 11,5mm et 12,5mm, de préférence sensiblement égale à 11,7mm.

La valeur de d2 sera par exemple comprise entre 11,7mm et 12,7mm, de préférence sensiblement égale à 11,95mm, voire à 12,2mm.

Le diamètre d2 sera proche du diamètre externe de la section transversale de la cupule inférieure 20, en particulier au voisinage de son extrémité haute 22.

Il est à noter que le bâton de produit cosmétique, ou bâton de rouge à lèvres, est aussi connu sous le nom de « raisin ». Le réceptacle selon l'invention permet l'utilisation de raisins dont le diamètre sera par exemple voisin de 12mm. Ainsi, le raisin conserve un diamètre large malgré les deux parties de cupule 10, 20.

Les cupules inférieure 20 et supérieure 10 seront réalisées en matière plastique, bien qu'elles puissent être prévues en matériau métallique, voir en une combinaison de ces matières.

Il est à noter, encore, que des variantes de réalisation sont bien sûr possibles. Notamment, dans un exemple de réalisation supplémentaire, le réceptacle présente un corps parallélépipédique.

Encore selon un exemple de réalisation supplémentaire (non illustré), les moyens de retenus mâles sont prévus sur la paroi externe de la cupule inférieure afin de coopérer, par encliquetage par exemple, avec des moyens de retenus femelles portés par la cupule supérieure, en particulier par la paroi externe de la cupule supérieure et permettant une orientation tangentielle des efforts.

## Revendications

1. Cupule pour réceptacle pour produit cosmétique, notamment pour bâton de produit cosmétique, ladite cupule (10, 20) étant apte à recevoir le produit, et à être entraînée par un mécanisme, dit mécanisme d'actionnement (30) dudit réceptacle, ladite cupule (10, 20) comportant deux pièces :
- une première pièce, dite cupule inférieure (20), configurée pour coopérer avec le mécanisme d'actionnement ; et
- une seconde pièce, dite cupule supérieure (10), apte à recevoir le produit, les cupules supérieure (10) et inférieure (20) présentant une section transversale circulaire, les cupules inférieure (20) et supérieure (10) étant amovibles l'une par rapport à l'autre,
ladite cupule (10, 20) étant **caractérisée par le fait que** la solidarisation et/ou la désolidarisation desdites deux pièces (10, 20) se fait par emboîtement desdites pièces (10, 20) l'une avec l'autre par déformation élastique selon une direction des efforts orientés tangentiellement à la section circulaire de ladite cupule inférieure (20).

2. Cupule selon la revendication précédente, dans laquelle la solidarisation et/ou la désolidarisation desdites deux pièces (10, 20) se fait par déformation élastique de la cupule inférieure (20) par la cupule supérieure (10).

3. Cupule selon l'une quelconque des revendications 1 ou 2, dans laquelle les cupules supérieure (10) et inférieure (20) sont creuses, ouvertes à leurs extrémités ou borgnes, définissant chacune une paroi interne et une paroi externe, et s'étendant selon une direction principale d'extension longitudinale, dit axe principal (X).

4. Cupule selon la revendication précédente, dans laquelle la cupule supérieure (10) comprend un moyen de retenu mâle (15), qui s'étend en saillie à partir de la paroi externe la cupule supérieure (10), selon une direction transversale à l'axe principal (X), et qui est apte à coopérer avec un moyen de retenu femelle (25) appartenant à la cupule inférieure (20).

5. Cupule selon la revendication précédente, dans laquelle le moyen de retenu femelle est une mâchoire (25) apte à retenir le moyen de retenu mâle (15), ladite mâchoire (25) étant apte à s'ouvrir et/ou se fermer selon une direction orthogonale à l'axe principal (X) et à ladite direction transversale (Y).

6. Cupule selon l'une quelconque des revendications 4 ou 5, dans laquelle le moyen de retenu mâle est un picot (15).

7. Cupule selon la revendication précédente, dans laquelle la mâchoire (25) est située au fond d'une fente (26) de la cupule inférieure (20).

8. Cupule selon l'une quelconque des revendications 6 ou 7, dans laquelle le picot (15) et la mâchoire (25) coopèrent par encliquetage.

9. Cupule selon l'une quelconque des revendications 7 ou 8, dans laquelle la fente (26) comprend une ouverture (27) en forme d'entonnoir au niveau d'une première extrémité axiale (22) de la cupule inférieure (20), la fente (26) s'étendant suivant l'axe principal (X), vers l'extrémité axiale (24) de la cupule inférieure (20) opposée à ladite première extrémité axiale (22).

10. Cupule selon l'une quelconque des revendications 7 à 9, dans laquelle la cupule inférieure (20) présente un bourrelet de matière (28) au voisinage du fond de la fente (26), le bourrelet de matière (28) s'étendant en saillie à partir de la paroi externe de la cupule inférieure (20), selon une direction sensiblement orthogonale à l'axe principal (Y), le bourrelet de matière (28) étant apte à coopérer avec le mécanisme d'actionnement (30).

11. Cupule selon l'une quelconque des revendications 7 à 9, dans laquelle la cupule supérieure (10) comprend un moyen de guidage mâle (16), distinct du moyen de retenu (15) de la cupule supérieure (10), qui s'étend en saillie à partir de la paroi externe de la cupule supérieure (10), selon une direction sensiblement orthogonale (Y) à l'axe principal (X), le moyen de guidage (16) étant destiné à buter à l'intérieur de la fente (26) de la cupule inférieure (20), en particulier lors de la solidarisation des cupules inférieure (20) et supérieure (10) et/ou lors de la mise en mouvement de la cupule (10, 20).

12. Cupule selon l'une quelconque des revendications précédentes, dans laquelle la cupule supérieure (10) comprend un épaulement (17) de manière à ce qu'une section transversale d'une partie supérieure de la cupule supérieure (10) présente un diamètre interne (d2) supérieur au diamètre interne (d1) d'une section transversale d'une partie inférieure de ladite cupule supérieure (10).

13. Cupule selon l'une quelconque des revendications 4 à 12, comprenant deux moyens de retenu mâle (15) et deux moyens de retenu femelle (25), situés en vis-à-vis de part et d'autre d'un plan comprenant l'axe principal (X).

14. Réceptacle pour produit cosmétique, notamment pour bâton de produit cosmétique, comprenant une cupule selon l'une quelconque des revendications précédentes.

15. Réceptacle selon la revendication précédente, comprenant en outre un corps et un mécanisme d'actionnement configuré pour entraîner la cupule (10, 20) dans un mouvement de rotation, et/ou de translation, par rapport au corps (40).

## Patentansprüche

1. Kappe für Kosmetikbehälter, insbesondere für einen Kosmetikstift, wobei die Kappe (10, 20) geeignet ist, um das Produkt aufzunehmen, und um durch einen Mechanismus, Betätigungsmechanismus (30) des Behälters genannt, angetrieben zu werden, wobei die Kappe (10, 20) zwei Teile umfasst:
- ein erstes Teil, untere Kappe (20) genannt, das konfiguriert ist, um mit dem Betätigungsmechanismus zusammenzuwirken; und
- ein zweites Teil, obere Kappe (10) genannt, das geeignet ist, um das Produkt aufzunehmen, wobei die obere (10) und die untere (20) Kappe einen kreisförmigen Querschnitt aufweisen, wobei die untere (20) und obere (10) Kappe voneinander abnehmbar sind, wobei die Kappe (10, 20) **dadurch gekennzeichnet ist, dass** die feste Verbindung und/oder das Trennen der zwei Teile (10, 20) durch Einrasten der Teile (10, 20) miteinander durch elastisches Verformen gemäß einer Richtung der Kräfte erfolgt, die tangential zu dem Kreisquerschnitt der unteren Kappe (20) ausgerichtet sind.

2. Kappe nach dem vorstehenden Anspruch, wobei die feste Verbindung und/oder das Trennen der zwei Teile (10, 20) durch elastisches Verformen der unteren Kappe (20) durch die obere Kappe (10) erfolgt.

3. Kappe nach einem der Ansprüche 1 oder 2, wobei die obere (10) und die untere (20) Kappe hohl, an ihren Enden offen oder blind sind, jeweils eine Innenwand und eine Außenwand definieren und sich entlang einer länglichen Haupterstreckungsrichtung, Hauptachse (X) genannt, erstrecken.

4. Kappe nach dem vorstehenden Anspruch, wobei die obere Kappe (10) ein Steckrückhaltemittel (15) umfasst, das sich ausgehend von der Außenwand der oberen Kappe (10) entlang einer Richtung quer zu der Hauptachse (X) erstreckt und geeignet ist, um mit einem Buchsenrückhaltemittel (25), das zu der unteren Kappe (20) gehört, zusammenzuwirken.

5. Kappe nach dem vorstehenden Anspruch, wobei das Buchsenrückhaltemittel eine Backe (25) ist, die geeignet ist, um das Steckrückhaltemittel (15) zurückzuhalten, wobei die Backe (25) geeignet ist, sich entlang einer Richtung orthogonal zu der Hauptachse (X) und der Querrichtung (Y) zu öffnen und/oder zu schließen.

6. Kappe nach einem der Ansprüche 4 oder 5, wobei das Steckrückhaltemittel eine Noppe (15) ist.

7. Kappe nach dem vorstehenden Anspruch, wobei die Backe (25) auf dem Grund eines Schlitzes (26) der unteren Kappe (20) liegt.

8. Kappe nach einem der Ansprüche 6 oder 7, wobei die Noppe (15) und die Backe (25) durch Einrasten zusammenwirken.

9. Kappe nach einem der Ansprüche 7 oder 8, wobei der Schlitz (26) eine Öffnung (27) in Trichterform im Bereich eines ersten axialen Endes (22) der unteren Kappe (20) umfasst, wobei sich der Schlitz (26) entlang der Hauptachse (X) zu dem axialen Ende (24) der unteren Kappe (20), dem ersten axialen Ende (22) entgegengesetzt, erstreckt.

10. Kappe nach einem der Ansprüche 7 bis 9, wobei die untere Kappe (20) einen Materialwulst (28) in der Nähe des Grundes des Schlitzes (26) aufweist, wobei sich der Materialwulst (28) vorragend ausgehend von der Außenwand der unteren Kappe (20) entlang einer Richtung im Wesentlichen orthogonal zu der Hauptachse (Y) erstreckt, wobei der Materialwulst (28) geeignet ist, um mit dem Betätigungsmechanismus (30) zusammenzuwirken.

11. Kappe nach einem der Ansprüche 7 bis 9, wobei die obere Kappe (10) ein Steckführungsmittel (16) umfasst, das von dem Rückhaltemittel (15) der oberen Kappe (10) getrennt ist, das sich vorragend ausgehend von der Außenwand der oberen Kappe (10) entlang einer Richtung im Wesentlichen orthogonal (Y) zu der Hauptachse (X) erstreckt, wobei das Führungsmittel (16) dazu bestimmt ist, in dem Inneren des Schlitzes (26) der unteren Kappe (20) anzuschlagen, insbesondere bei dem festen Verbinden der unteren (20) und der oberen (10) Kappe und/oder beim Inbewegungsetzen der Kappe (10, 20).

12. Kappe nach einem der vorstehenden Ansprüche, wobei die obere Kappe (10) einen Ansatz (17) derart umfasst, dass ein Querschnitt eines oberen Teils der oberen Kappe (10) einen Innendurchmesser (d2) aufweist, der größer ist als der Innendurchmesser (d1) eines Querschnitts eines unteren Teils der oberen Kappe (10).

13. Kappe nach einem der Ansprüche 4 bis 12, die zwei Steckrückhaltemittel (15) und zwei Buchsenrückhaltemittel (25) umfasst, die einander auf jeder Seite einer Ebene, die die Hauptachse (X) umfasst, gegenüberliegen.

14. Kosmetikproduktbehälter, insbesondere für einen Kosmetikstift, der eine Kappe nach einem der vorstehenden Ansprüche umfasst.

15. Behälter nach dem vorstehenden Anspruch, der weiter einen Körper und einen Betätigungsmechanismus umfasst, der konfiguriert ist, um die Kappe (10, 20) in einer Dreh- und/oder Translationsbewegung bezüglich des Körpers (40) anzutreiben.

## Claims

1. Cap for a container for a cosmetic product, in particular for a cosmetic product stick, said cap (10, 20) being capable of receiving the product, and to be driven by a mechanism, referred to as an actuating mechanism (30) of said container, said cap (10, 20) comprising two parts:
- a first part, referred to as bottom cap (20), configured to engage with the actuating mechanism; and
- a second part, referred to as top cap (10), capable of receiving the product, with the top (10) and bottom (20) caps having a circular cross section, with the bottom (20) and top (10) caps being removable with respect to one another, said cap (10, 20) being **characterised by** the fact that the attaching and/or the detaching of said two parts (10, 20) is done by interlocking of said parts (10, 20) one with the other by elastic deformation along to a direction of the forces oriented tangentially to the circular cross section of said bottom cap (20).

2. Cap according to the preceding claim, wherein the attaching and/or the detaching of said two parts (10, 20) is done via elastic deformation of the bottom cap (20) by the top cap (10).

3. Cap according to any one of claims 1 or 2, wherein the top (10) and bottom (20) caps are hollow, open at the ends thereof or blind, each defining an inner wall and an outer wall, and extending along a main direction of longitudinal extension, referred to as main axis (X).

4. Cap according to the preceding claim, wherein the top cap (10) comprises a male retention means (15), which extends projecting from the outer wall of the top cap (10), along a direction transversal to the main axis (X), and which is capable of engaging with a female means of retention (25) belonging to the bottom cap (20).

5. Cap according to the preceding claim, wherein the female retention means is a jaw (25) capable of retaining the male retention means (15), said jaw (25) being capable of opening and/or closing along a direction orthogonal to the main axis (X) and to said transversal direction (Y).

6. Cap according to any one of claims 4 or 5, wherein the male retention means is a pin (15).

7. Cap according to the preceding claim, wherein the jaw (25) is located at the bottom of a slot (26) of the bottom cap (20).

8. Cap according to any one of claims 6 or 7, wherein the pin (15) and the jaw (25) cooperate by snap-fitting.

9. Cap according to any one of claims 7 or 8, wherein the slot (26) comprises an opening (27) in the shape of a funnel at the level of a first axial end (22) of the bottom cap (20), the slot (26) extending along the main axis (X), towards the axial end (24) of the bottom cap (20) opposite said first axial end (22).

10. Cap according to any one of claims 7 to 9, wherein the bottom cap (20) has a bead of material (28) in the vicinity of the bottom of the slot (26), the bead of material (28) extending protruding from the outer wall of the bottom cap (20), along a direction substantially orthogonal to the main axis (Y), with the bead of material (28) being capable of cooperating with the actuating mechanism (30).

11. Cap according to any one of claims 7 to 9, wherein the top cap (10) comprises a male guiding means (16), separate from the retention means (15) of the top cap (10), which extends protruding from the outer wall of the top cap (10), along a direction substantially orthogonal (Y) to the main axis (X), the guiding means (16) being intended to abut inside the slot (26) of the bottom cap (20), in particular during the attaching of the bottom (20) and top (10) caps and/or during the setting into motion of the cap (10, 20).

12. Cap according to any one of the preceding claims, wherein the top cap (10) comprises a shoulder (17) such that a cross section of a top portion of the top cap (10) has an inner diameter (d2) greater than the inner diameter (d1) of a cross section of a lower portion of said top cap (10).

13. Cap according to any one of claims 4 to 12, comprising two male retention means (15) and two female retention means (25), located facing on either side of a plane comprising the main axis (X).

14. Container for a cosmetic product, in particular for a cosmetic product stick, comprising a cap according to any one of the preceding claims.

15. Container according to the preceding claim, further comprising a body and an actuating mechanism configured to drive the cap (10, 20) in a rotational movement, and/or translational movement, with respect to the body (40).
